# EUROPÄISCHE PATENTSCHRIFT

(11) **EP 0 683 696 B1**
(45) Veröffentlichungstag und Bekanntmachung des Hinweises auf die Patenterteilung: **12.08.1998**
(21) Anmeldenummer: 94906223.6
(22) Anmeldetag: 05.02.1994
(51) Int. Cl.: B05B 1/04

(54) **FLACHSTRAHLDÜSE FÜR EIN HOCHDRUCKREINIGUNGSGERÄT**
FLAT-JET NOZZLE FOR A HIGH-PRESSURE CLEANING DEVICE
BUSE A JET PLAT POUR UN APPAREIL DE NETTOYAGE A HAUTE PRESSION

(30) Priorität: 09.02.1993 DE 4303762
(43) Veröffentlichungstag der Anmeldung: 29.11.1995
(73) Patentinhaber: Alfred Kärcher GmbH & Co., 71364 Winnenden (DE)
(72) Erfinder: EISENMANN, Wilhelm, D-71566 Althütte (DE)
(74) Vertreter: Böhme, Ulrich
(86) Internationale Anmeldenummer: EP9400330
(87) Internationale Veröffentlichungsnummer: WO9417921

(56) Entgegenhaltungen:
- BE-A- 554 493
- GB-A- 2 157 592

## Beschreibung

Die Erfindung betrifft eine Flachstrahldüse für ein Hochdruckreinigungsgerät mit einer Auslaßöffnung und einem konzentrisch und stromaufwärts derselben angeordneten und in diese einmündenden Strömungskanal mit einem kreisförmigen Querschnitt, der sich in Strömungsrichtung konisch verengt und in einen der Auslaßöffnung stromaufwärts vorgelagerten kreiszylindrischen Abschnitt übergeht, dessen Ende die Austrittsöffnung bildet, wobei auf diametral gegenüberliegenden Seiten des Strömungskanals im Bereich des Übergangs des konischen Abschnittes des Strömungskanals in den kreiszylindrischen Abschnitt symmetrisch zueinander ausgebildete und angeordnete taschenförmige Erweiterungen des Strömungskanals angeordnet sind, die eine einen Teil der durch den konischen Abschnitt strömenden Flüssigkeit im wesentlichen quer in den zylindrischen Abschnitt einleitende Umlenkfläche aufweisen.

Flachstrahldüsen werden verwendet, um zu reinigende Flächen bereichsweise mit einem aufgefächerten Reinigungsstrahl überstreichen zu können, der einerseits möglichst über die gesamte Strahlbreite eine gleichförmige Reinigungswirkung haben soll und der andererseits diese Reinigungswirkung möglichst über unterschiedliche Abstandsbereiche der Düse von der zu reinigenden Fläche entfalten soll. Dazu ist es notwendig, daß der Flachstrahl quer zur Auffächerungsrichtung möglichst wenig aufgefächert ist, außerdem muß die Druckverteilung im Inneren des Strahles so ausgebildet werden, daß die Aufprallgeschwindigkeiten der Flüssigkeit möglichst über den gesamten Querschnitt konstant sind.

Dies ist bei herkömmlichen Flachstrahldüsen, die schlitzförmige oder elliptische Auslaßöffnungen aufweisen, häufig nicht zu erreichen (GB-A-2 157 592; BE-A-554 493). In vielen Fällen ist der Aufpralldruck der Flüssigkeit im Zentrum des Strahles wesentlich größer als in den Randbereichen, außerdem ergibt sich häufig eine Auffächerung des Strahles quer zur eigentlichen Auffächerungsrichtung.

Es ist Aufgabe der Erfindung eine gattungsgemäße Flachstrahldüse so auszubilden, daß ein Flachstrahl entsteht, der über seinen Querschnitt möglichst gleichförmige Reinigungswirkungen erzielt, wobei diese Reinigungswirkung nach Möglichkeit über einen größeren Abstandsbereich von der zu reinigenden Fläche erhalten bleibt.

Diese Aufgabe wird bei einer Flachstrahldüse der eingangs beschriebenen Art erfindungsgemäß dadurch gelöst, daß die Auslaßöffnung quer zur Strömungsrichtung einen kreisförmigen Querschnitt aufweist und daß sich die taschenförmigen Erweiterungen im wesentlichen über den gesamten Durchmesser des kreiszylindrischen Abschnittes erstrecken.

Es hat sich überraschenderweise herausgestellt, daß ein Flachstrahl mit den gewünschten Eigenschaften erzeugt werden kann, wenn sowohl der Strömungskanal in der Düse als auch die Auslaßöffnung einen kreisförmigen Querschnitt aufweisen, wenn sie also nicht nach dem Konzept der länglichen Austrittsöffnung ausgebildet sind, sondern im Gegenteil so ausgebildet sind, wie es bei der Herstellung von rotationssymmetrischen Kompaktstrahlen üblich ist. Dabei erfolgt eine Umwandlung des Kompaktstrahles in einen aufgefächerten Flachstrahl durch die in den seitlichen Erweiterungen angeordneten Umlenkflächen, die einen Teil der Flüssigkeitsmenge von einander gegenüberliegenden Seiten her quer in den kompakten Strahl einleiten und diesen dadurch verformen und quer zur Einleitungsrichtung auffächern. Trotz der Verwendung eines rotationssymmetrischen Strömungskanals und einer rotationssymmetrischen Auslaßöffnung ergibt sich damit eine Auffächerung des Strahles, wobei in der senkrecht zur Auffächerung liegenden Richtung der Strahl komprimiert wird, d. h. eine Auffächerung quer zur eigentlichen Auffächerungsrichtung wird erfolgreich vermieden. Der Strahl wird praktisch zwischen den seitlich in ihn eintretenden Teilströmen zusammengepreßt und an einer Auffächerung in einer Richtung gehindert, während er in einer senkrecht dazu verlaufenden Ebene aufgefächert wird.

Dabei ist sehr wichtig, daß durch den sich konisch verengenden Abschnitt ein Strömungsverhalten im Innern der Düse ausgebildet wird, das für eine solche Verformung des Kompaktstrahles durch seitliche Vertiefungen besonders geeignet ist. Durch die Anordnung der Vertiefungen im Übergangsbereich zwischen einem konischen Abschnitt und einem kreiszylindrischen Abschnitt ergibt sich das beschriebene gewünschte Strahlbild. Obwohl das Verhalten der Strömung noch nicht in jeder Einzelheit geklärt ist, scheint es so zu sein, daß durch den konischen Abschnitt die zuströmende Flüssigkeit besonders wirksam zu einem kompakten und laminar strömenden Strahl ausgebildet wird, der durch seitlich umgelenkte Teilströme besonders wirksam verformbar ist.

Besonders auffällig ist bei einem in dieser Weise erzeugten Flachstrahl das von ihm erzeugte Druckprofil. Es hat sich nämlich herausgestellt, daß über den gesamten Querschnitt des Flachstrahls im wesentlichen konstante Druckwerte auftreten, in den äußersten Randbereichen ist der Druck gegenüber diesem konstanten Druck im übrigen Querschnitt geringfügig erhöht, d. h. im äußersten Randbereich ergibt sich eine noch etwas gesteigerte, sehr scharf begrenzte Reinigungswirkung. Beim Überstreichen einer zu reinigenden Fläche mit einem solchen Strahl kann man auf dem gesamten vom Strahl überstrichenen Streifen vollständig gleichmäßige Reinigungsergebnisse erzielen, im Randbereich erfolgt auch für das Auge des Benutzers sichtbar eine besonders wirksame Abreinigung, so daß eine größere Fläche vollständig gleichmäßig und wirkungsvoll gereinigt werden kann, wenn der Benutzer Reinigungsstreifen unmittelbar aneinander angrenzen läßt. Es ist nicht notwendig, daß gewisse Bereiche mehrfach überstrichen werden. Diese Reinigungswirkung tritt weiterhin über einen in Strömungsrichtung gesehen größeren Bereich in gleicher Weise auf.

Bei einer bevorzugten Ausführungsform ist vorgesehen, daß der Öffnungswinkel des konischen Abschnitts zwischen 10° und 90° liegt, vorzugsweise zwischen 30° und 50°.

Die Umlenkfläche kann an sich verschiedene geometrische Ausbildungen erfahren, wesentlich ist, daß ein im wesentlichen parallel zum kreiszylindrischen Abschnitt des Strömungskanals zuströmender Flüssigkeitsstrom umgelenkt wird und nach der Umlenkung im wesentlichen quer in den zylindrischen Abschnitt des Strömungskanals eintritt. Besonders vorteilhaft ist eine Ausbildung, bei der die Umlenkfläche eine Kugelteilfläche ist. Dabei kann sich die Kugelteilfläche vorteilhafterweise an eine Teilfläche eines parallel zur Längsrichtung des Strömungskanals verlaufenden Kreiszylinders oder Kegelstumpfes anschließen. Eine solche Erweiterung läßt sich in einfacher Weise dadurch herstellen, daß parallel zum zylindrischen Abschnitt des Strömungskanals und seitlich versetzt zu diesem zylindrische oder kegelige Bohrungen in den Düsenkörper eingebracht werden, die an ihrem Ende kugelförmig ausgebildet sind.

Es kann vorgesehen sein, daß das Verhältnis des Abstandes der Mittelpunkte der kugelförmigen Umlenkflächen voneinander und des Durchmessers der Auslaßöffnung zwischen 0,04 und 3 liegt, insbesondere zwischen 0,04 und 1,5. Dieses Verhältnis ist außerordentlich wichtig für die Stärke der Auffächerung. Wenn der Abstand der Mittelpunkte gering ist, ist das Volumen der taschenförmigen Vertiefungen gering, d. h. der Volumenstrom der seitlich in den Hauptstrahl eingelenkten Teilströme ist geringer, so daß eine geringere Auffächerung erfolgt. Über dieses Verhältnis läßt sich also der Winkel der Auffächerung steuern, der größer wird, je größer der Abstand der Mittelpunkte voneinander ist.

Weiterhin ist es vorteilhaft,wenn das Verhältnis des Durchmessers der teilkugelförmigen Umlenkfläche und des Durchmessers der Auslaßöffnung zwischen 1 und 2 liegt, vorzugsweise zwischen 1,1 und 1,6. Wenn der Durchmesser der teilkugelförmigen Umlenkfläche kleiner ist als der Durchmesser der Auslaßöffnung, ergibt sich keine Auffächerung des Hauptstrahles, sondern eine Teilung in zwei Teilstrahlen. Wenn dagegen der Durchmesser der teilkugelförmigen Umlenkfläche mehr als doppelt so groß ist wie der Durchmesser der Auslaßöffnung, läßt die Verformung des Hauptstrahles deutlich nach, d. h. die Auffächerung wird geringer. Der Hauptstrahl nähert sich dann zunehmend einem rotationssymmetrischen Kompaktstrahl an.

Weiterhin ist es vorteilhaft, wenn die Länge des zylindrischen Abschnitts des Strömungskanals zwischen der Einmündung der tiefsten Stelle der Umlenkfläche und dem Ende des zylindrischen Abschnittes zwischen 5 % und 30 % des Durchmessers der Auslaßöffnung liegt. Der zylindrische Abschnitt des Strömungskanals endet also dicht an der Einmündung der Umlenkflächen, so daß auch relativ große Auffächerungswinkel des Strahles möglich sind, ohne daß die außenliegenden Strahlteile durch die Innenwand des zylindrischen Abschnitts behindert werden.

Die Länge des konischen Abschnittes des Strömungskanals bis zum Übergang in den kreiszylindrischen Abschnitt entspricht vorzugsweise 5- bis 20 mal dem Durchmesser der Auslaßöffnung. Es ist also ein relativ langer konischer Abschnitt vorgesehen, der die Strömung in den kreiszylindrischen Abschnitt des Strömungskanals konzentriert und beschleunigt.

Die Länge des kreiszylindrischen Abschnittes entspricht bei einer bevorzugten Ausführungsform 0,1 bis 1 mal dem Durchmesser der Auslaßöffnung.

Günstig ist es, wenn die Auslaßöffnung stromabwärts der Auslaßöffnung im Abstand von einem Schutzring umgeben ist, dessen Innendurchmesser vorzugsweise 1,5 bis 10 mal dem Durchmesser der Auslaßöffnung entspricht. Dieser Schutzring behindert in keiner Weise den Austritt des Flachstrahls aus der Auslaßöffnung, stabilisiert aber diesen gegenüber Luftwirbeln etc., so daß die Auslaßöffnung gegenüber der Stirnfläche des Düsenkörpers zurückgesetzt ist.

Die Länge dieses Schutzringes in Strömungsrichtung kann 0,2 bis 5 mal dem Durchmesser der Auslaßöffnung entsprechen.

Die nachfolgende Beschreibung einer bevorzugten Ausführungsform der Erfindung dient im Zusammenhang mit der Zeichnung der näheren Erläuterung. Es zeigen:
- Fig. 1:: eine Längsschnittansicht durch einen Düsenkörper einer Flachstrahldüse;
- Fig. 2:: eine Draufsicht auf den Düsenkörper der Fig. 1 in Strömungsrichtung;
- Fig. 3: eine schematische Seitenansicht des Düsenkörpers der Fig. 1 mit einem aus ihm austretenden aufgefächerten Flachstrahl sowie eine schematische Darstellung des Druckverlaufes über den gesamten Querschnitt des Flachstrahls und
- Fig. 4:: eine Ansicht ähnlich Fig. 3 in Richtung des Pfeiles A in Fig. 3.

In den Figuren 1 und 2 ist ein Düsenkörper 1 dargestellt, der im wesentlichen kreiszylindrisch ausgebildet ist und an einem Ende einen überstehenden Ringflansch 2 trägt. Ein solcher Düsenkörper 1 kann in beliebiger Weise an eine Strömungszufuhr angeschlossen werden, beispielsweise durch einen über den zylindrischen Teil des Düsenkörpers 1 geschobenen, in der Zeichnung nicht dargestellten Überwurfring, der sich am Ringflansch 2 abstützt und den Düsenkörper 1 unter Zwischenlage einer Dichtung gegen ein Strahlrohr klemmt. Der Düsenkörper 1 kann auch in ein Düsengehäuse eingesetzt sein, beispielsweise eingepreßt oder mit diesem verklebt.

Der Düsenkörper kann aus Metall bestehen, beispielsweise aus Messing oder zur Erhöhung der Verschleißfestigkeit aus einem Hartmetall, es ist auch die Verwendung von Keramik- oder Kunststoffmaterial möglich.

In dem Düsenkörper 1 ist ein diesen in Längsrichtung durchsetzender Strömungskanal 3 angeordnet, der auf der Einströmseite einen sich konisch verengenden Abschnitt 4 und einen sich an diesen anschließenden kreiszylindrischen Abschnitt 5 aufweist. Dieser kreiszylindrische Abschnitt 5 endet in einer kreisförmigen Auslaßöffnung 6, die ihrerseits in eine im Querschnitt kreisförmige Vertiefung 7 in der Stirnseite 8 des Düsenkörpers 1 eintritt. Die Vertiefung 7 hat einen größeren Innendurchmesser als die Auslaßöffnung 6, so daß eine stufenförmige Erweiterung des Strömungskanals in diesen Bereich eintritt, die Vertiefung 7 wird von dem Düsenkörper 1 in Form eines Schutzringes 9 umgeben.

Im Übergangsbereich zwischen dem sich konisch verengenden Abschnitt 4 und dem kreiszylindrischen Abschnitt 5 sind auf einander diametral gegenüberliegenden Seiten des Strömungskanals zwei taschenförmige Erweiterungen 10 angeordnet, die in dem dargestellten Ausführungsbeispiel durch eine stromaufwärts angeordnete, Teil eines Kreiszylinders bildende und durch eine sich daran anschließende, Teil einer Kugel bildende Flächen begrenzt werden.

Der Öffnungswinkel α des sich konisch verengenden Abschnittes 4 liegt zwischen 10° und 90°, vorzugsweise zwischen 30° und 50°. Die Länge y dieses sich konisch verengenden Abschnitts 4 entspricht 5 bis 20 mal dem Durchmesser e der Auslaßöffnung 6. Die Länge d des kreiszylindrischen Abschnittes 5 entspricht 0,1 bis 1 mal dem Durchmesser e der Auslaßöffnung 6.

Die beiden taschenförmigen Erweiterungen 10 ergeben sich aus parallel zur Längsachse des Strömungskanals eingebrachten Bohrungen mit kugelförmigem Abschluß. Der Abstand a der Mittelpunkte dieser Kugelflächen voneinander entspricht 0,04 bis 3 mal dem Durchmesser e der Auslaßöffnung, insbesondere 0,04 bis 1,5, während der Durchmesser b der teilkugelförmigen Umlenkfläche 1 bis 2 mal dem Durchmesser e der Auslaßöffnung entspricht, vorzugsweise 1,1 bis 1,6 mal.

Die Umlenkfläche der taschenförmigen Erweiterung mündet relativ dicht an der Auslaßöffnung 6 in den zylindrischen Abschnitt 5 des Strömungskanals 3 ein, vorzugsweise liegt die Länge c des zylindrischen Abschnittes 5 des Strömungskanals 3 zwischen der Einmündung der tiefsten Stelle der Umlenkfläche 11 der Erweiterung 10 und dem Ende des zylindrischen Abschnittes 5 zwischen 5 % und 30 % des Durchmessers e der Auslaßöffnung 6.

Der Innendurchmesser f des Schutzringes 9 entspricht 1,5 bis 10 mal dem Durchmesser e der Auslaßöffnung, die Länge g des Schutzringes 9 in Strömungsrichtung 0,2 bis 5 mal dem Durchmesser e der Auslaßöffnung.

Bei bevorzugten Ausführungsformen kann der Durchmesser e der Auslaßöffnung beispielsweise bei 1,6 mm liegen, so daß sich aufgrund der angegebenen Verhältnisse mögliche Abmessungen für die gesamte beschriebene Düse ergeben.

Aufgrund der seitlichen Vertiefungen im Übergangsbereich zwischen dem sich konisch verengenden Abschnitt und dem zylindrischen Abschnitt ergibt sich eine Auffächerung eines aus der Auslaßöffnung 6 austretenden Strahles 12 in der Mittelebene zwischen den beiden Vertiefungen 10, also quer zur Einströmrichtung der Umlenkfläche 11 in den kreiszylindrischen Abschnitt 5. Der Aufweitungswinkel des Strahles 12 in dieser Ebene läßt sich dabei variieren, und zwar einmal durch den Abstand a der Mittelpunkte der Erweiterungen 10 voneinander, zum anderen durch den Durchmesser b der kugelförmigen Umlenkfläche 11. Beide Maßnahmen ändern das Verhältnis des Hauptstromes der Flüssigkeit und der durch die Erweiterungen 10 und die Umlenkfläche 11 quer in diesen eingeleiteten Teilströme. Je größer diese Teilströme im Verhältnis zum Hauptstrahl sind, desto stärker wird der Hauptstrahl aufgefächert.

Wie aus der Darstellung der Figuren 3 und 4 ersichtlich ist, erfolgt die Auffächerung dabei fast ausschließlich in der Mittelebene zwischen den beiden Erweiterungen 10, quer dazu ergibt sich nur eine sehr geringfügige Auffächerung (Fig. 4), die auch erst in einem bestimmten Abstand von der Auslaßöffnung 6 eintritt.

Man erhält auf diese Weise einen im wesentlichen nur in einer Ebene aufgefächerten Strahl, der über einen größeren, in den Figuren 3 und 4 schraffiert angedeuteten Abstandsbereich 13 eine über den gesamten Querschnitt des Strahles im wesentlichen konstante Druckverteilung aufweist. Dies ist in Fig. 3 durch die Druckverteilungskurve 14 schematisch angedeutet. Diese Kurve gibt die Druckwerte über den gesamten Querschnitt wieder, wobei die Druckwerte nach unten ansteigen. Man erkennt daraus, daß in den Randbereichen 15 des Strahles 12 eine geringfügige, sehr eng begrenzte Erhöhung des Druckes auftritt, d. h. die Reinigungswirkung des Flachstrahles ist über den gesamten Querschnitt bis in die Außenbereiche gleich gut, in den Randbereichen sogar noch geringfügig verbessert.

Eine solche ausgeglichene Reinigungswirkung über den gesamten Querschnitt macht es möglich, die Reinigungsdüse mit einem geringeren Arbeitsdruck zu betreiben und trotzdem über die gesamte beaufschlagte Fläche eine einwandfreie Reinigung zu erzielen. Die Herabsetzung des notwendigen Arbeitsdruckes wiederum erlaubt die Verwendung von kleineren Hochdruckpumpen, d. h. durch die spezielle Ausgestaltung der beschriebenen neuen Flachstrahldüse können Hochdruckreinigungsgeräte insgesamt leichter gebaut werden; außerdem ist der Energiebedarf derartiger Hochdruckreinigungsgeräte geringer als bei bekannten Geräten.

Es hat sich weiterhin herausgestellt, daß die Verwendung einer kreisförmigen Auslaßöffnung 6 zu einem sehr geringen Düsenverschleiß führt.

Für viele Anwendungsbereiche ist ein Flachstrahl wichtig, der nur einen relativ geringen Aufweitungswinkel aufweist. Auch dies läßt sich durch geeignete Variation des Abstandes a und gegebenenfalls des Durchmesser b der kugelförmigen Umlenkfläche erzielen, es können beispielsweise so geringe Auffächerungswinkel wie 4° erzielt werden, wobei trotzdem ein Flachstrahl mit den genannten Eigenschaften entsteht.

Hergestellt werden kann die beschriebene Düse bei Verwendung von metallischen Werkstoffen durch spanende Bearbeitung, besonders günstig ist es dabei, wenn die seitlichen Erweiterungen 10 durch Bohrungen hergestellt werden, die mit Hilfe eines eine kugelförmige Spitze aufweisenden Bohrers oder Formfräsers eingebracht werden.

Bei einer anderen Ausführungsform ist es auch möglich, einen Düsenkörper mit den Grundkonturen, also mit der Außenkontur und einem Strömungskanal mit dem sich konisch verengenden Abschnitt 4 und dem kreiszylindrischen Abschnitt 5 spanend herzustellen und in diese Grundkontur die seitlichen Erweiterungen 10 einzuprägen. Dabei kann beispielsweise ein Werkzeug verwendet werden mit einer zentralen Spitze, die als Zentrierung in den Strömungskanal 3 eingreift.

Bei Verwendung anderer Werkstoffe, beispielsweise Kunststoff, kann die gesamte Düse unter Verwendung des Spritzgießverfahrens hergestellt werden.

## Patentansprüche

1. Flachstrahldüse für ein Hochdruckreinigungsgerät mit einer Auslaßöffnung (6) und einem konzentrisch und stromaufwärts derselben angeordneten und in diese einmündenden Strömungskanal (3) mit einem kreisförmigen Querschnitt, der sich in Strömungsrichtung konisch verengt und in einen der Auslaßöffnung (6) stromaufwärts vorgelagerten kreiszylindrischen Abschnitt (5) übergeht, dessen Ende die Austrittsöffnung (6) bildet, wobei auf diametral gegenüberliegenden Seiten des Strömungskanals (3) im Bereich des Übergangs des konischen Abschnittes (4) des Strömungskanals (3) in den kreiszylindrischen Abschnitt (5) symmetrisch zueinander ausgebildete und angeordnete taschenförmige Erweiterungen (10) des Strömungskanals (3) angeordnet sind, die eine einen Teil der durch den konischen Abschnitt (4) strömenden Flüssigkeit im wesentlichen quer in den zylindrischen Abschnitt (5) einleitende Umlenkfläche (11) aufweisen, dadurch gekennzeichnet, daß die Auslaßöffnung (6) quer zur Strömungsrichtung einen kreisförmigen Querschnitt aufweist und daß sich die taschenförmigen Erweiterungen (10) im wesentlichen über den gesamten Durchmesser des kreiszylindrischen Abschnittes (5) erstrecken.

2. Flachstrahldüse nach Anspruch 1, dadurch gekennzeichnet, daß der Öffnungswinkel (α) des sich konisch verengenden Abschnitts (4) zwischen 10° und 90° liegt.

3. Flachstrahldüse nach Anspruch 2, dadurch gekennzeichnet, daß der Öffnungswinkel (α) des sich konisch verengenden Abschnitts (4) zwischen 30° und 50° liegt.

4. Flachstrahldüse nach einem der voranstehenden Ansprüche, dadurch gekennzeichnet, daß die Umlenkfläche (11) eine Kugelteilfläche ist.

5. Flachstrahldüse nach Anspruch 4, dadurch gekennzeichnet, daß sich die kugelförmige Umlenkfläche (11) an eine Teilfläche eines parallel zur Längsrichtung des Strömungskanals (3) verlaufenden Kreiszylinders oder Kegelstumpfes anschließt.

6. Flachstrahldüse nach Anspruch 4 oder 5, dadurch gekennzeichnet, daß das Verhältnis des Abstandes (a) der Mittelpunkte der teilkugelförmigen Umlenkflächen (11) und des Durchmessers (e) der Auslaßöffnung (6) zwischen 0,04 und 3 liegt.

7. Flachstrahldüse nach Anspruch 6, dadurch gekennzeichnet, daß das Verhältnis des Abstandes (a) der Mittelpunkte der teilkugelförmigen Umlenkflächen (11) und des Durchmesser (e) der Auslaßöffnung (6) zwischen 0,04 und 1,5 liegt.

8. Flachstrahldüse nach einem der Ansprüche 4 bis 7, dadurch gekennzeichnet, daß das Verhältnis des Durchmessers (b) der teilkugelförmigen Umlenkfläche (11) und des Durchmessers (e) der Auslaßöffnung (6) zwischen 1 und 2 liegt.

9. Flachstrahldüse nach Anspruch 8, dadurch gekennzeichnet, daß das Verhältnis des Durchmessers (b) der teilkugelförmigen Umlenkfläche (11) und des Durchmessers (e) der Auslaßöffnung (6) zwischen 1,1 und 1,6 liegt.

10. Flachstrahldüse nach einem der voranstehenden Ansprüche, dadurch gekennzeichnet, daß die Länge (c) des zylindrischen Abschnitts (5) des Strömungskanals (3) zwischen der Einmündung der tiefsten Stelle der Umlenkfläche (11) und dem Ende des zylindrischen Abschnittes (5) zwischen 5 % und 30 % des Durchmessers (e) der Auslaßöffnung (6) liegt.

11. Flachstrahldüse nach einem der voranstehenden Ansprüche, dadurch gekennzeichnet, daß die Länge (y) des konisch sich verengenden Abschnittes (4) des Strömungskanals (3) bis zum Übergang in den kreiszylindrischen Abschnitt (5) 5 bis 20 mal dem Durchmesser (e) der Auslaßöffnung (6) entspricht.

12. Flachstrahldüse nach einem der voranstehenden Ansprüche, dadurch gekennzeichnet, daß die Länge (d) des kreiszylindrischen Abschnittes (5) 0,1 bis 1,0 mal dem Durchmesser (e) der Auslaßöffnung (6) entspricht.

13. Flachstrahldüse nach einem der voranstehenden Ansprüche, dadurch gekennzeichnet, daß die Auslaßöffnung (6) stromabwärts der Auslaßöffnung (6) im Abstand von einem Schutzring (9) umgeben ist.

14. Flachstrahldüse nach Anspruch 13, dadurch gekennzeichnet, daß der Innendurchmesser (f) des Schutzringes (9) 1,5 bis 10 mal dem Durchmesser (e) der Auslaßöffnung (6) entspricht.

15. Flachstrahldüse nach Anspruch 13 oder 14, dadurch gekennzeichnet, daß die Länge (g) des Schutzringes (9) in Strömungsrichtung 0,2 bis 5 mal dem Durchmesser (e) der Auslaßöffnung (6) entspricht.

## Claims

1. A flat-jet nozzle for a high-pressure cleaning device, comprising an outlet opening (6) and a concentric flow channel (3) arranged upstream thereof and opening into the outlet opening (6), the flow channel (3) having a circular cross-section which narrows conically in the direction of flow and merges into a circular cylindrical portion (5) arranged upstream of the outlet opening (6), the end of the circular cylindrical portion (5) forming the outlet opening (6), wherein pocket-shaped enlargements (10) of the flow channel (3), arranged and formed symmetrically to one another, are arranged on diametrically opposing sides of the flow channel (3) in the region of the transition between the conical portion (4) of the flow channel (3) and the circular cylindrical portion (5), the enlargements (10) having a deflection surface (11) guiding some of the liquid, flowing through the conical portion (4), substantially transversely into the cylindrical portion (5), characterised in that the outlet opening (6) has a circular cross-section transversely to the flow direction, and in that the pocket-shaped enlargements (10) extend substantially over the entire diameter of the circular cylindrical portion (5).

2. A flat-jet noble according to claim 1, characterised in that the aperture angle (α) of the conically narrowing portion (4) lies between 10° and 90°.

3. A flat-jet nozzle according to claim 2, characterised in that the aperture angle (α) of the conically narrowing portion (4) lies between 30° and 50°.

4. A flat-jet nozzle according to any one of the preceding claims, characterised in that the deflection surface (11) is a partial spherical surface.

5. A flat-jet nozzle according to claim 4, characterised in that the spherical deflection surface (11) adjoins a partial surface of a circular cylinder or truncated cone extending parallel to the longitudinal direction of the flow channel (3).

6. A flat-jet nozzle according to claim 4 or 5, characterised in that the ratio of the distance (a) between the centres of the partially spherical deflection surfaces (11) and the diameter (e) of the outlet opening (6) is between 0.04 and 3.

7. A flat-jet nozzle according to claim 6, characterised in that the ratio of the distance (a) between the centres of the partially spherical deflection surfaces (11) and the diameter (e) of the outlet opening (6) is between 0.04 and 1.5.

8. A flat-jet nozzle according to any one of claims 4 to 7, characterised in that the ratio of the diameter (b) of the partially spherical deflection surface (11) and the diameter (e) of the outlet opening (6) is between 1 and 2.

9. A flat-jet nozzle according to claim 8, characterised in that the ratio of the diameter (b) of the partially spherical deflection surface (11) and the diameter (e) of the outlet opening (6) is between 1.1 and 1.6.

10. A flat-jet nozzle according to any one of the preceding claims, characterised in that the length (c) of the cylindrical portion (5) of the flow channel (3), between the mouth of the lowest point of the deflection surface (11) and the end of the cylindrical portion (5), is between 5% and 30% of the diameter (e) of the outlet opening (6).

11. A flat-jet nozzle according to any one of the preceding claims, characterised in that the length (y) of the conically narrowing portion (4) of the flow channel (3) as far as the transition to the circular cylindrical portion (5) is 5 to 20 times the diameter (e) of the outlet opening (6).

12. A flat-jet nozzle according to any one of the preceding claims, characterised in that the length (d) of the circular cylindrical portion (5) is 0.1 to 1.0 times the diameter (e) of the outlet opening (6).

13. A flat-jet nozzle according to any one of the preceding claims, characterised in that the outlet opening (6) is surrounded by a guard ring (9) downstream of the outlet opening (6) at a distance therefrom.

14. A flat-jet nozzle according to claim 13, characterised in that the inner diameter (f) of the guard ring (9) is 1.5 to 10 times the diameter (e) of the outlet opening (6).

15. A flat-jet nozzle according to claim 13 or 14, characterised in that the length (g) of the guard ring (9) in the flow direction is 0.2 to 5 times the diameter (e) of the outlet opening (6).

## Revendications

1. Buse à jet plat pour un appareil de nettoyage à haute pression, comportant une ouverture de sortie (6) et un canal d'écoulement (3) agencé concentriquement et en amont de celle-ci et débouchant dans celle-ci et présentant une section transversale circulaire qui va en se rétrécissant côniquement en direction d'écoulement et qui se transforme en un tronçon cylindrique circulaire (5), lequel est agencé en amont de l'ouverture de sortie (6) et dont l'extrémité forme l'ouverture de sortie (6), dans laquelle des élargissements en forme de poche (10) du canal d'écoulement (3) réalisés symétriquement les uns par rapport aux autres sont agencés sur des côtés diamétralement opposés du canal d'écoulement (3) dans la zone de la transition du tronçon conique (4) du canal d'écoulement (3) vers le tronçon cylindrique circulaire (5), lesdits élargissements comportant une surface de renvoi (11) qui envoie une partie du liquide, s'écoulant à travers le tronçon conique (4), sensiblement transversalement dans le tronçon cylindrique (5), caractérisée en ce que l'ouverture de sortie (6) présente une section transversale circulaire transversalement à la direction d'écoulement, et en ce que les élargissements en forme de poche (10) s'étendent sensiblement sur tout le diamètre du tronçon cylindrique circulaire (5).

2. Buse à jet plat selon la revendication 1, caractérisée en ce que l'angle d'ouverture (α) du tronçon (4) qui va en se rétrécissant côniquement est compris entre 10° et 90°.

3. Buse à jet plat selon la revendication 2, caractérisée en ce que l'angle d'ouverture (α) du tronçon (4) qui va en se rétrécissant côniquement est compris entre 30° et 50°.

4. Buse à jet plat selon l'une quelconque des revendications précédentes, caractérisée en ce que la surface de renvoi (11) est une surface sphérique partielle.

5. Buse à jet plat selon la revendication 4, caractérisée en ce que la surface de renvoi sphérique (11) se raccorde à une surface partielle d'un cylindre circulaire ou tronc de cône qui s'étend parallèlement à la direction longitudinale du canal d'écoulement (3).

6. Buse à jet plat selon l'une ou l'autre des revendications 4 et 5, caractérisée en ce que le rapport de la distance (a) entre les centres des surfaces de renvoi sphériques partielles (11) au diamètre (e) de l'ouverture de sortie (6) est compris entre 0,04 et 3.

7. Buse à jet plat selon la revendication 6, caractérisée en ce que le rapport de la distance (a) entre les centres des surfaces de renvoi sphériques partielles (11) au diamètre (e) de l'ouverture de sortie (6) est compris entre 0,04 et 1,5.

8. Buse à jet plat selon l'une quelconque des revendications 4 à 7, caractérisée en ce que le rapport du diamètre (b) de la surface de renvoi sphérique partielle (11) au diamètre (e) de l'ouverture de sortie (6) est compris entre 1 et 2.

9. Buse à jet plat selon la revendication 8, caractérisée en ce que le rapport du diamètre (b) de la surface de renvoi sphérique partielle (11) au diamètre (e) de l'ouverture de sortie (6) est compris entre 1,1 et 1,6.

10. Buse à jet plat selon l'une quelconque des revendications précédentes, caractérisée en ce que la longueur (c) du tronçon cylindrique (5) du canal d'écoulement (3) entre l'embouchure de l'emplacement le plus profond de la surface de renvoi (11) et l'extrémité du tronçon cylindrique (5) est comprise entre 5 % et 30 % du diamètre (e) de l'ouverture de sortie (6).

11. Buse à jet plat selon l'une quelconque des revendications précédentes, caractérisée en ce que la longueur (y) du tronçon (4) en rétrécissement conique du canal d'écoulement (3) jusqu'à la transition vers le tronçon cylindrique circulaire (5) correspond à 5 à 20 fois le diamètre (e) de l'ouverture de sortie (6).

12. Buse à jet plat selon l'une quelconque des revendications précédentes, caractérisée en ce que la longueur (d) du tronçon cylindrique circulaire (5) correspond à 0,1 à 1,0 fois le diamètre (e) de l'ouverture de sortie (6).

13. Buse à jet plat selon l'une quelconque des revendications précédentes, caractérisée en ce que l'ouverture de sortie (6) est entourée, en aval de l'ouverture de sortie (6) et à distance par une bague de protection (9).

14. Buse à jet plat selon la revendication 13, caractérisée en ce que le diamètre intérieur (f) de la bague de protection (9) correspond à 1,5 à 10 fois le diamètre (e) de l'ouverture de sortie (6).

15. Buse à jet plat selon l'une ou l'autre des revendications 13 et 14, caractérisée en ce que la longueur (g) de la bague de protection (9) en direction d'écoulement correspond à 0,2 à 5 fois le diamètre (e) de l'ouverture de sortie (6).
